# FASCICULE DE BREVET EUROPEEN

(11) **EP 0 705 545 B1**
(45) Date de publication et mention de la délivrance du brevet: **06.05.1999**
(21) Numéro de dépôt: 95810510.8
(22) Date de dépôt: 14.08.1995
(51) Int. Cl.: A43C 11/14

(54) **Dispositif de fermeture et de serrage pour chaussure de ski**
Schliess- und Spannvorrichtung für einen Schischuh
Closing- and clamping device for a ski boot

(30) Priorité: 07.10.1994 CH 3027/94
(43) Date de publication de la demande: 10.04.1996
(73) Titulaire: LANGE INTERNATIONAL S.A., CH-1700 Fribourg (CH)
(72) Inventeur: Franceschin, Armando, I-31100 Treviso (IT); Gallon, Denis, I-32032 Feltre (BL) (IT)
(74) Mandataire: Meylan, Robert Maurice

(56) Documents cités:
- EP-A- 0 401 202
- DE-U- 8 800 455
- DE-U- 9 406 540
- FR-A- 1 573 229
- FR-A- 2 507 445

## Description

La présente invention a pour objet un dispositif de fermeture et de serrage pour chaussure de ski comprenant, d'une part, un levier-tendeur articulé sur un support autour d'un axe transversal à la direction de traction et relié à un tirant muni d'un premier moyen d'accrochage et, d'autre part, un second moyen d'accrochage auquel vient s'accrocher le premier moyen d'accrochage, l'un de ces moyens d'accrochage présentant plusieurs crans d'accrochage permettant d'ajuster le serrage, le dispositif comprenant en outre des moyens permettant d'allonger temporairement l'un des moyens d'accrochage.

L'invention concerne plus particulièrement les chaussures de type dit à quatre crochets.

Dans les chaussures de ski comprenant une coque à volume variable et une tige en forme de collier fermée par deux boucles du type décrit dans le brevet US 4 051 611 il est généralement très difficile, en raison de la ri-, gidité relative du collier, d'accrocher du premier coup les deux moyens d'accrochage des boucles du collier dans la position correcte de serrage. Généralement, le skieur accroche tout d'abord les moyens d'accrochage de l'une des bouches dans le premier cran, puis ferme cette boucle ce qui a pour effet de rapprocher les moyens d'accrochage de l'autre bouche et de permettre d'engager ces moyens d'accrochage dans le cran désiré, puis, après avoir fermé cette bouche, il recommence l'opération de fermeture et de serrage de la première bouche. Le cas échéant, il répète également l'opération de serrage avec la seconde boucle et ainsi de suite jusqu'à obtention du serrage désiré. Lors de cette fermeture du collier, il est en outre nécessaire d'amorcer la fermeture du collier à la main en exerçant une pression sur le rabat du collier portant le crochet ou la dentière, ou sur les deux rabats simultanément, de manière à amener ce crochet, respectivement le premier cran de la dentière à portée de l'organe d'accrochage solidaire du levier-tendeur pour effectuer la première fermeture. Cette pression doit être relativement forte pour vaincre la rigidité du collier et elle rend parfois la fermeture du collier peu aisée.

Du brevet EP 401 202, conformément au préambule de la revendication 1, on connaît un dispositif de fermeture et de serrage comprenant un levier-tendeur agissant sur un tirant présentant deux lumières oblongues traversées par une barrette du levier-tendeur de telle sorte que ce tirant présente deux points d'articulation différents sur le levier-tendeur. L'articulation est déterminée par les extrémités des lumières. Le tirant est en outre muni d'un organe de verrouillage permettant de verrouiller le tirant en position rétractée dans le levier-tendeur. Un tel tendeur permet donc d'allonger temporairement l'un des moyens d'accrochage du dispositif de fermeture et de serrage. L'utilisation d'un tel levier-tendeur dans une boucle de fermeture d'un collier permettrait donc d'atteindre moins difficilement le cran désiré, mais la longueur des lumières serait généralement trop faible pour atteindre facilement le cran désiré. A cet effet, il serait nécessaire d'allonger les lumières, ce qui obligerait à allonger démesurément le tirant et le levier-tendeur.

Du brevet FR 2 609 604 on connaît par ailleurs une bouclerie comprenant un levier-tendeur muni d'une lumière longitudinale dans laquelle coulisse librement l'extrémité d'une boucle. L'extrémité de la lumière la plus proche de l'axe de pivotement du levier-tendeur correspond au point d'attache usuel de la boucle au levier-tendeur assurant une traction de serrage sur la boucle. Un tel levier-tendeur permet d'obtenir un allongement considérable de la boucle constituant l'un des moyens d'accrochage du dispositif de fermeture et de serrage, mais il nécessite un levier-tendeur relativement très long. En outre, lors de la fermeture, dans la première partie de la rotation du levier-tendeur, l'effet de levier est nul, ce qui nécessite un effort particulier de la part de l'utilisateur qui exerce pratiquement une traction directe sur l'organe d'accrochage alors que le rayon de serrage du levier-tendeur est d'autant plus court que la lumière s'étend près de l'axe d'articulation du levier-tendeur sur son support.

Du modèle d'utilité DE-U-94 06 540, on connaît un dispositif de fermeture et de serrage pour chaussure à entrée arrière comprenant un levier-tendeur pouvant se déplacer le long d'un support dans lequel il est guidé dans un mouvement de roto-translation, le mouvement se terminant par une rotation pure comme les leviers-tendeurs traditionnels. Ce dispositif permet d'allonger la course du moyen d'accrochage relié au levier-tendeur. Appliqué à la fermeture d'un collier, un tel dispositif permettrait d'aller chercher d'emblée le cran désiré, mais comme dans l'exécution citée précédemment, l'effet de levier est nul pendant le déplacement en translation du levier-tendeur. Ce dispositif nécessite en outre un support de levier-tendeur relativement volumineux.

L'invention a pour but de faciliter l'amorçage de la fermeture du collier.

A cet effet, le dispositif selon l'invention est caractérisé en ce que les moyens permettant d'allonger temporairement l'un des moyens d'accrochage sont constitués d'un organe d'accrochage auxiliaire déployable et escamotable.

L'escamotage de l'organe d'accrochage auxiliaire peut se faire notamment par rotation et rabattement ou par coulissement.

L'organe d'accrochage auxiliaire pouvant être replié, rabattu ou rétracté sur, respectivement dans le tirant, respectivement la dentière ou la crémaillère, il peut être aussi long que le tirant du levier-tendeur, respectivement que la dentière ou crémaillère fixée à la chaussure sans que l'encombrement du dispositif de fermeture soit augmenté.

Lorsque l'organe d'accrochage auxiliaire est déployé, sa longueur est telle qu'il est extrêmement facile de l'amener à portée de l'autre moyen d'accrochage. Une traction peut ensuite être exercée sur l'organe d'accrochage auxiliaire en utilisant toute la force du levier-tendeur. L'autre boucle du collier peut ensuite être accrochée et fermée avec l'aide ou sans l'aide d'un moyen d'accrochage auxiliaire. L'utilisateur revient ensuite à la première boucle pour l'ouvrir, escamoter l'organe d'accrochage auxiliaire puis refermer la boucle normalement en utilisant ses moyens d'accrochage.

L'opération de fermeture du collier est ainsi grandement facilitée.

Le dessin annexé représente, à titre d'exemple, quelques formes d'exécution de l'invention.
La figure 1 est une vue en plan d'une crémaillère avec son organe d'accrochage auxiliaire en position déployée.
La figure 2 représente la même crémaillère avec son organe d'accrochage auxiliaire en position rabattue.
La figure 3 est une vue en perspective d'une crémaillère selon une deuxième forme d'exécution.
La figure 4 représente un moyen d'accrochage solidaire d'un tirant et muni d'un organe d'accrochage auxiliaire déployable par rotation.
La figure 5 est une vue partielle d'une crémaillère munie d'un organe d'accrochage auxiliaire déployable par coulissement.
La figure 6 est une vue en coupe selon VI-VI de la figure 5.
La figure 7 est une vue en perspective d'une cinquième forme d'exécution.
La figure 8 représente une vue de dessus de cette cinquième forme d'exécution.

Les figures 1 et 2 représentent une crémaillère constituée d'une plaquette 1 dans laquelle sont découpés des crans 2 ainsi qu'un trou 3 pour la fixation de la crémaillère à la chaussure au moyen d'un rivet. Dans cette crémaillère vient s'accrocher un crochet 4 solidaire d'un tirant articulé sur un levier-tendeur non représenté. A l'extrémité de la crémaillère 1 en regard du crochet 4, est articulé une boucle auxiliaire 5 autour d'un axe 6 transversal à la crémaillère. Cette boucle 5 est ici constituée de deux bras parallèles 7 et 8 reliés à leur extrémité par une barrette 9, le tout définissant une boucle de forme sensiblement rectangulaire.

A la figure 1, la boucle auxiliaire 5 est représentée en position déployée, de telle sorte que sa barrette 9 est à proximité du crochet 4. Dans cette position déployée il est alors aisé d'accrocher le crochet 4 sur la barrette 9 de la boucle 5.

Après fermeture du levier-tendeur agissant sur le crochet 4, l'autre boucle du collier est fermée de la même manière, puis la boucle représentée est à nouveau ouverte, le crochet 4 est décroché et la boucle 5 est rabattue autour et sur la crémaillère 1 comme représenté à la figure 2. Dans cette position, on remarquera que l'encombrement en longueur de la crémaillère 1 n'est pas augmenté.

La figure 3 représente un exemple d'exécution dans laquelle l'organe d'accrochage auxiliaire se déploye par coulissement. Cette figure représente à nouveau une crémaillère constituée d'une plaquette 10 dans laquelle sont découpés des crans 11 et un trou 12 pour la fixation de la crémaillère à la chaussure. L'organe d'accrochage auxiliaire est constitué ici d'une boucle rectangulaire 13 constituée d'un fil d'acier dont les extrémités s'étendent de chaque côté de la crémaillère en passant dans deux tunnels de guidage 14 et 15. Les extrémités du fil d'acier 13 sont ancrées dans deux coulisseaux 16 et 17 pouvant coulisser dans des rainures 18 ménagées sur une partie de la longueur des deux côtés de la plaquette 10. A l'extrémité de chacun des coulisseaux 16 et 17 opposée à la boucle 13, sont accrochées les extrémités d'un ressort à boudin 19 logé dans une gorge ménagée dans la face inférieure de la plaquette 10, à l'extrémité de celle-ci entourant son trou de fixation 12. Cette gorge délimite un appui 20 en demi-cercle autour duquel s'enroule le ressort 19. Les coulisseaux 16 et 17 présentent une surface cannelée ou rugueuse facilitant leur entraînement à la main. En position de repos, la boucle 13 est rétractée sous la traction du ressort 19. Lorsque le skieur désire utiliser la boucle auxiliaire 13 pour une première fermeture de la boucle de la chaussure, il saisit les coulisseaux 16 et 17 entre le pouce et l'index et tire ceux-ci contre l'action du ressort 19 de manière à déployer la boucle 13 comme représenté en trait mixte, références 13', 16'. Le relâchement de la traction fait que sous l'action du ressort 19 la boucle auxiliaire 13 est ramenée automatiquement en position rétractée.

L'organe auxiliaire d'accrochage peut également être monté du côté du levier-tendeur. Les figures 4 et 5 illustrent deux exemples d'exécution.

La figure 4 représente un organe d'accrochage 21 relié par un tirant 22 à un levier-tendeur non représenté. Cet organe d'accrochage 21 est constitué d'une pièce présentant sur au moins une partie de sa longueur un profil en U renversé. A l'extrémité de la pièce 21, les ailes du profil en U sont reliées par une barrette 23 constituant le crochet proprement dit, barrette destinée à venir s'engager entre les dents d'une dentière non représentée, fixée sur le rabat opposé du collier constituant la tige de la chaussure. La barrette 23 constitue simultanément l'axe d'articulation de l'extrémité d'une boucle auxiliaire 24 constituée, comme dans la première forme d'exécution, de deux bras parallèles reliés par une barrette 25. En position de non utilisation, la boucle 24 est rabattue sur l'organe d'accrochage 21. Dans cette position rabattue les bras de la boucle auxiliaire 24 viennent se placer de chaque côté de l'organe d'accrochage 21, en épousant le profil de ce dernier et la barrette 25 vient se loger dans une gorge 26 de l'organe d'accrochage 21. Le déployement de la boucle auxiliaire 24 s'effectue par rotation. Une position intermédiaire 24', 25' est représentée en trait mixte.

La figure 5 représente une dentière 27 constituant l'organe d'accrochage relié par un tirant à un levier-tendeur non représenté et destinée à venir s'accrocher sur un crochet non représenté. La dentière 27 est donc vue de dessous. L'organe auxiliaire d'accrochage est constitué ici d'une barre 28, de profil rectangulaire, montée coulissante longitudinalement au milieu de la dentière 27 et munie à son extrémité d'une dent 29 présentant un profil identique au profil des dents 30 de la dentière 27. A son autre extrémité, la barre 28 présente un élargissement 31 coulissant dans une rainure présentant un profil en T s'ouvrant sur le dessus de la dentière 27 (en-dessous dans le dessin). L'extrémité visible de cette rainure 32 forme butée pour la partie 31 de la barre représentée dans sa position déployée. La partie 31 présente, vu en bout, également un profil en T (figure 6) de manière à présenter une partie 33 faisant légèrement saillie sur la dentière 11 de manière à permettre l'entraînement de la barre 28 au moyen du doigt.

Un léger ressort pourrait être disposé entre l'élargissement 31 de la barre 28 et l'extrémité de la rainure 32 pour assurer la rétraction automatique de la dent auxiliaire 29. En position rétractée, cette dent 29 vient se loger dans le créneau formé dans la première dent 30 de la dentière pour le passage de la barre 28 de manière à occuper exactement la matière enlevée à cette première dent.

La dent auxiliaire 29 pourrait être également déployée par une traction directe sur cette dent au moyen du doigt.

Une cinquième forme d'exécution est représentée aux figures 7 et 8. Ces figures présentent un crochet fixe constitué d'une première plaque 34 présentant une découpe rectangulaire 35 constituant le crochet proprement dit et formant boîte avec une seconde plaque 34' présentant un trou 36 pour sa fixation à la chaussure au moyen d'un rivet. Ce crochet est destiné à coopérer avec un autre crochet actionné par un levier-tendeur. A l'intérieur de la boîte formée par les plaques 34 et 34' est formé un logement 38 de forme trapézoïdale. Dans ce logement 38 est logé un anneau fendu 37 en acier, également de forme trapézoïdale. Cet anneau constitue l'organe d'accrochage auxiliaire. Son extrémité d'accrochage est recourbée. Dans une zone 39, la boîte formée par les plaques 34 et 34' est resserrée verticalement de manière à former deux guidages 40 et 41 pour l'anneau fendu 37.

Dans la position rétractée représentée à la figure 8, l'anneau fendu 37 est de préférence déjà pré-tendu de telle manière qu'il à tendance à s'ouvrir. La forme trapézoïdale du logement a donc tendance à empêcher l'anneau fendu de sortir de son logement. Lorsque le skieur à besoin d'utiliser l'anneau auxiliaire 37, il le déploye en exerçant une traction sur celui-ci. Après usage, l'anneau fendu 37 est repoussé dans son logement. La forme trapézoïdale du ressort et de son logement a pour effet de faciliter ou d'accompagner ce retrait.

Dans les exemples décrits, la crémaillère peut être remplacée par une dentière et inversement. Par ailleurs, une dentière peut être considérée comme étant une forme particulière de crémaillère.

## Revendications

1. Dispositif de fermeture et de serrage pour chaussure de ski comprenant, d'une part, un levier-tendeur articulé sur un support autour d'un axe transversal à la direction de traction et relié à un tirant muni d'un premier moyen d'accrochage et, d'autre part, un second moyen d'accrochage auquel vient s'accrocher le premier moyen d'accrochage, l'un de ces moyens d'accrochage présentant plusieurs crans d'accrochage permettant d'ajuster le serrage et le dispositif comprenant en outre des moyens (5; 13; 24; 28; 37) permettant d'allonger temporairement l'un des moyens d'accrochage, l'un des moyens d'accrochage étant à cet effet constitué d'un élément d'accrochage principal (1; 10; 21; 27; 34) et d'un élément d'accrochage auxiliaire (13; 24; 28; 37) permettant d'allonger temporairement l'élément d'accrochage principal, caractérisé en ce que l'élément d'accrochage auxiliaire (5; 13; 24; 28; 37) est déployable relativement à l'élément d'accrochage principal (1; 10; 24; 27; 34) et qu'il est escamoté dans l'élément d'accrochage principal en position non déployée, et en ce que l'élément d'accrochage principal et l'élément d'accrochage auxiliaire sont alternativement accrochables, de la même manière, à l'autre moyen d'accrochage.

2. Dispositif selon la revendication 1, caractérisé en ce que l'organe d'accrochage auxiliaire (5; 24) est articulé à l'extrémité de l'organe d'accrochage (1; 21) auquel il est associé.

3. Dispositif selon la revendication 1, caractérisé en ce que l'organe d'accrochage auxiliaire (13; 28; 37) est monté coulissant sur l'organe d'accrochage auquel il est associé (10; 27; 34).

4. Dispositif selon la revendication 2, dans lequel le second moyen d'accrochage est une crémaillère (1), caractérisé en ce que l'organe d'accrochage auxiliaire est une bouche (5) articulée à l'extrémité de la crémaillère, côté tendeur, et rabattable autour de la crémaillère (1).

5. Dispositif selon la revendication 2, dans lequel le premier moyen d'accrochage (21) comprend une barrette transversale (23) destinée à venir s'accrocher dans une dentière constituant le second moyen d'accrochage, caractérisé en ce que l'organe d'accrochage auxiliaire est constitué d'une bouche rectangulaire (24) articulée par l'une de ses extrémités sur ladite barrette (23) de manière à venir se rabattre sur et de chaque côté du premier moyen d'accrochage (21) qui présente une gorge transversale (26) dans laquelle vient se loger l'autre extrémité (25) de la bouche rectangulaire.

6. Dispositif selon la revendication 3, dans lequel le second moyen d'accrochage est une crémaillère (10), caractérisé en ce que l'organe d'accrochage auxiliaire est constitué d'une bouche rectangulaire (13) présentant deux branches montées coulissante sur les côtés de la crémaillère (10) et dont les extrémités sont reliées à un ressort de rappel (19) s'enroulant autour d'une portée semi-circulaire (20) de la crémaillère.

7. Dispositif selon la revendication 3, dans lequel le premier moyen d'accrochage est une dentière (27), caractérisé en ce que l'organe d'accrochage auxiliaire est constitué d'une barre médiane (28) terminée par une dent (29) venant, en position rétractée, s'engager dans un créneau de la première dent (30) de la dentière et dont le profil coïncide avec le profil de cette première dent.

8. Dispositif selon la revendication 3, dans lequel le second moyen d'accrochage est un crochet (35), caractérisé en ce que l'organe d'accrochage auxiliaire est constitué d'un anneau fendu (37) en acier, de forme trapézoïdale, monté coulissant par ses côtés dans le crochet, de telle sorte que la pression sur les côtés de l'anneau, dû à son extraction du crochet, à tendance à provoquer la rétraction de l'anneau (37).

## Claims

1. Device for closing and tightening for a ski boot comprising, on the one hand, an articulating tensioning lever on a support around a transverse axis to the tensile direction and connected to a bootstrap provided with a first hooking means and, on the other hand, a second means of hooking to which the first hooking means hooks, one of these hooking means presenting several hooking notches permitting the adjustment of the clamping and the device comprising in addition means (5; 13; 24; 28; 37) permitting the temporary lengthening of one of the hooking means, one of the hooking means being to this end constituted of a principal hooking element (1; 10; 21; 27; 34) and an auxiliary hooking element (13; 24; 28; 37) permitting the temporarily lengthening of the principal hooking element, characterized in that the auxiliary hooking element (5; 13; 24; 28; 37) is deployable relative to the principal hooking element (1; 10; 24; 27; 34) and which vanishes into the principal hooking element in a non-deployed position, and in that the principal hooking element and the auxiliary hooking element are alternatively hookable, in the same manner, to the other hooking means.

2. Device according to claim 1, characterized in that the auxiliary hooking component (5; 24) is rotatably joined at the extremity to the hooking component to which it is associated.

3. Device according to claim 1, characterized in that the auxiliary hooking element (13; 28; 37) is slidingly mounted on the hooking component to which it is associated (10; 27; 34).

4. Device according to claim 2, in which the second hooking means is a rack (1), characterized in that the auxiliary hooking component is a buckle (5) rotatably connected to the extremity of the rack facing the tensioner and foldable around the rack.

5. Device according to claim 2, in which the first hooking means (21) comprises a transverse bar (23) for hooking in a recess constituting the second hooking means, characterized in that the auxiliary hooking component includes a rectangular buckle (24) rotatably joined by one of its extremities on said bar (23) in a manner to come fold down on the same side of the first hooking means (21) that provides a transverse recess (26) in which the other extremity of the rectangular buckle comes into engagement.

6. Device according to claim 3, in which the second hooking means is a rack (10), characterized in that the auxiliary hooking component is comprised of a rectangular buckle (13) including two prongs slidably mounted on the side of the rack (10) and therefore the extremities are connected by an extension spring (19) surrounding a semicircular bearing surface (20) of the rack.

7. Device according to claim 3, in which the first hooking means is a set of teeth (27), characterized in that the auxiliary hooking component is comprised of a middle bar (28) which terminates in a tooth (29) coming, in a retracted position, into engagement in a notch of the first tooth (30) of the set of teeth and therefore the profile coincides with the profile of the first tooth.

8. Device according to claim 3 in which the second hooking means is a hook (35), characterized in that the auxiliary hooking component is comprised of a split steel ring (37), of trapezoidal shape, slidably mounted by its sides in the hook, of a form such that pressure on the sides of the ring, due to its extraction from the hook, has the tendency of retracting the ring (37).

## Patentansprüche

1. Vorrichtung zum Schliessen und Spannen für einen Skischuh mit, einerseits, einem Spannhebel, der um eine zur Zugrichtung transversale Achse drehbar auf einem Träger angelenkt und mit einem Zugorgan verbunden ist, das mit einem ersten Hakenmittel verbunden ist, und, andererseits, einem zweiten Hakenmittel, an welchem sich das erste Hakenmittel festhakt, wobei eines dieser Hakenmittel mehrere Einkerbungen zum einhaken aufweist, was es erlaubt, die Spannung einzustellen, und wobei die Vorrichtung ausserdem Mittel (5; 13; 24; 28; 37) aufweist, welche vorübergehend eines der Hakenmittel zu verlängern erlauben, zu welchem Zwecke eines der Hakenmittel aus einem Haupthakenelement (1; 10; 21; 27; 34) und aus einem Hilfshakenelement (13; 24; 28; 37) besteht, was es erlaubt, das Haupthakenelement vorübergehend zu verlängern, dadurch gekennzeichnet, dass das Hilfshakenelement (5; 13; 24; 28; 37) relativ zum Haupthakenehement (1; 10; 24; 27; 34) ausklappbar ist und dass es in der nicht ausgeklappten Stellung im Haupthakenelement versenkt ist, und dass das Haupthakenehement und das Hilfshakenelement wechselweise auf die gleiche Art am jeweils anderen Hakenelement festhakbar sind.

2. Vorrichtung nach Anspruch 1, dadurch gekennzeichnet, dass das Hilfshakenorgan (5; 24) am Ende des Hakenorgans (1; 21) angelenkt ist, dem es zugeordnet ist.

3. Vorrichtung nach Anspruch 1 dadurch gekennzeichnet, dass das Hilfshakenorgan (13; 28; 37) verschiebbar auf dem Hakenorgan montiert ist, dem es zugeordnet ist (10; 27; 34).

4. Vorrichtung nach Anspruch 2, bei welcher das zweite Hakenmittel eine Zahnstange (1) ist, dadurch gekennzeichnet, dass das Hilfshakenorgan eine Schnalle (5) ist, die am Ende der Zahnstange auf der Spannhebelseite angelenkt und um die Zahnstange (1) umklappbar ist.

5. Vorrichtung nach Anspruch 2, bei welcher das erste Hakenmitteh (21) einen Querstift (23) aufweist, der dazu bestimmt ist, sich in einer Zahnlücke festzuhaken, welche das zweite Hakenmittel bildet, dadurch gekennzeichnet, dass das Hilfshakenorgan aus einer rechteckförmigen Schnalle (24) besteht, die mit einem ihrer Enden auf dem erwähnten Stift (23) angelenkt ist, derart, dass sie sich auf dem und beiderseits des ersten Hakenmittels (21) umklappen kann, wobei dieses erste Hakenmittel eine transversale Ausnehmung (26) aufweist, in welche das andere Ende (25) der rechteckförmigen Schnalle eingreift.

6. Vorrichtung nach Anspruch 3, bei welcher das zweite Hakenmittel eine Zahnstange (10) ist, dadurch gekennzeichnet, dass das Hilfshakenorgan aus einer rechteckförmigen Schnalle (13) besteht, welche zwei Arme aufweist, die verschiebbar auf den Seiten der Zahnstange (10) montiert sind und deren Enden mit einer Rückstellfeder (19) verbunden sind, die sich um eine halbkreisförmige Lagerfläche (20) der Zahnstange rollt.

7. Vorrichtung nach Anspruch 1, bei welcher das erste Hakenmittel ein Zahnsegment (27) ist, dadurch gekennzeichnet, dass das Hilfshakenorgan aus einer mittleren Stange (28) besteht, welche in einem Zahn (29) endet, welcher in der zurückgezogenen Stellung in eine Lücke des ersten Zahns (30) des Zahnsegments eingreift und dessen Profil mit dem Profil dieses ersten Zahns übereinstimmt.

8. Vorrichtung nach Anspruch 3, bei welcher das zweite Hakenmittel ein Haken (35) ist, dadurch gekennzeichnet, dass das Hilfshakenorgan aus einem trapezförmigen geschlitzen Ring (37) aus Stahl besteht, welcher mit seinen Seiten verschiebbar in dem Haken montiert ist, derart, dass der auf die Seiten des Rings ausgeübte Druck, welcher beim Herausziehen des Rings aus dem Haken auftritt, die Tendenz hat, den Ring (37) zurückzuziehen.
